# EUROPÄISCHE PATENTSCHRIFT

(11) **EP 4 324 996 B1**
(45) Veröffentlichungstag und Bekanntmachung des Hinweises auf die Patenterteilung: **07.05.2025**
(21) Anmeldenummer: 22190379.2
(22) Anmeldetag: 15.08.2022
(51) Int. Cl.: E04F 10/10

(54) **LAMELLENDACH MIT REGENWASSERABLEITUNG ÜBER DIE LAMELLEN**
LAMELLA ROOF WITH RAINWATER DRAINAGE VIA THE LAMELLAE
TOIT À LAMELLES AVEC ÉVACUATION DES EAUX DE PLUIE PAR LES LAMELLES

(43) Veröffentlichungstag der Anmeldung: 21.02.2024
(73) Patentinhaber: Weinor GmbH & Co. KG, 50829 Köln (DE)
(72) Erfinder: Stawski, Karl-Heinz, 50769 Köln (DE)
(74) Vertreter: Patentanwaltskanzlei Methling

(56) Entgegenhaltungen:
- WO-A1-2014/136095
- DE-A1- 102016 117 772
- DE-U1- 202020 106 465
- US-A1- 2016 258 156

## Beschreibung

Die Erfindung betrifft eine Überdachung mit zumindest zwei Trägern, an denen mehrere Lamellen jeweils um eine Drehachse verschwenkbar gelagert sind, wobei die Drehachsen der Lamellen von einem Träger zum anderen Träger verlaufen, wobei die Längserstreckung der Lamellen parallel zu ihrer Drehachse durch die seitlichen Enden der Lamellen begrenzt wird, wobei die Lamellen mittels eines Antriebs von einer Schließstellung, in der die Lamellen eine geschlossene Dachfläche bilden, in eine insbesondere beliebige Öffnungsstellung verschwenkbar sind, sodass ein Teil der Lamellen aus der Schließstellung heraus nach unten verschwenkt wird und an anderer Teil der Lamellen aus der Schließstellung heraus nach oben verschwenkt wird, wobei der beim Verschwenken der Lamellen in Drehrichtung zur Öffnungsstellung jeweils ein aus der Schließstellung der Lamellen nach unten ausschwenkende Teil der Lamellen jeweils eine Ablaufrinne aufweist, wobei die Ablaufrinne ein Gefälle in Richtung auf ein seitliches Ende der Lamelle aufweist oder dass die Ablaufrinne zwei Gefälleabschnitte insbesondere ausgehend von der Mitte der Lamelle jeweils in Richtung auf ein seitliches Ende der Lamelle aufweist.

Eine derartige Überdachung ist aus der EP 3 663 480 A1 und der WO 2014/136095 A1 bekannt. Nachteilig dabei ist es, dass sich in den Ablaufrinnen der Lamellen Regenwasser ansammeln kann, welches infolge eines Verschwenkens der Lamellen in den Bereich unter der Überdachung tropft. Aus der CA 3 018 302 A1 ist ein Lamellendach bekannt, bei dem die Lamellen keinen geraden, sondern einen gebogenen Verlauf aufweisen. Dies ist zwar vorteilhaft für die Ableitung von Regenwasser. Nachteilig ist jedoch eine sehr aufwändige Fertigung der Lamellen und ein optischer Nachteil bei geöffneten Lamellen aufgrund des gebogenen Verlaufs der Lamellen.

Die Aufgabe der Erfindung ist es, die Nachteile von bekannten Überdachungen zu überwinden und eine Überdachung derart weiterzubilden, dass eine zuverlässige Ableitung von Regenwasser erfolgt und eine Verunreinigung des Raums unter der Überdachung infolge eines Öffnens der Überdachung insbesondere nach einem Niederschlag vermieden wird. Das Öffnen der Überdachung bzw. der Lamellen wird synonym zum Verschwenken der Lamellen in eine Öffnungsstellung verstanden.

Diese Aufgabe wird erfindungsgemäß durch eine Überdachung gemäß Anspruch 1 gelöst. Vorteilhafte Weiterbildungen der Erfindung sind in den Unteransprüchen angegeben.

Besonders vorteilhaft bei der Überdachung mit zumindest zwei Trägern, an denen mehrere Lamellen jeweils um eine Drehachse verschwenkbar gelagert sind, wobei die Drehachsen der Lamellen von einem Träger zum anderen Träger verlaufen, wobei die Erstreckung der Lamellen senkrecht zu den Drehachsen durch seitliche Enden der Lamellen begrenzt werden, wobei die Lamellen mittels eines Antriebs von einer Schließstellung, in der die Lamellen eine geschlossene Dachfläche bilden, in eine insbesondere beliebige Öffnungsstellung verschwenkbar sind, sodass ein Teil der Lamellen aus der Schließstellung heraus nach unten verschwenkt wird und an anderer Teil der Lamellen aus der Schließstellung heraus nach oben verschwenkt wird, wobei der beim Verschwenken der Lamellen in Drehrichtung zur Öffnungsstellung jeweils ein aus der Schließstellung der Lamellen nach unten ausschwenkende Teil der Lamellen eine Ablaufrinne aufweist, ist es, dass die Ablaufrinne ein Gefälle in Richtung auf ein seitliches Ende der Lamelle aufweist oder dass die Ablaufrinne zwei Gefälleabschnitte insbesondere ausgehend von der Mitte der Lamelle jeweils in Richtung auf ein seitliches Ende der Lamelle aufweist.

Das bedeutet, dass vorzugsweise jede der Lamellen eine derartige Ablaufrinne aufweist zur Ableitung von Regenwasser aufweist, wobei die Ablaufrinne ein Gefälle entweder zu einer Seite der Lamelle oder vorzugsweise ausgehend von der Mitte der Lamelle zwei Gefälleabschnitte aufweist, die jeweils ein Gefälle in Richtung auf die beiden gegenüber liegenden seitlichen Enden der Lamelle aufweisen.

Dadurch fließt der auf den Lamellen gesammelte Niederschlag und/oder Schmutz in die Ablaufrinnen der jeweiligen Lamellen ab, um von dort aus über die jeweiligen seitlichen Enden der Lamellen zur Seite abzufließen, ohne dass einer Schrägstellung oder Ausbiegung der Lamellen bedarf. Es erfolgt somit insbesondere auch bei horizontal angeordneten Lamellen durch das Gefälle in den Ablaufrinnen eine optimale Regenwasserableitung aus den Ablaufrinnen der Lamellen.

Besonders vorteilhaft ist es, wenn die Ablaufrinne zwei Gefälleabschnitte insbesondere ausgehend von der Mitte der Lamelle jeweils in Richtung auf ein seitliches Ende der Lamelle aufweist, da hierdurch die auftreffende Regenmenge in zwei Ströme aufgeteilt wird und auch größere Niederschlagsmengen problemlos über die seitlichen Enden der Lamellen abgeführt werden können. Mit dem Begriff der Mitte der Lamelle ist dabei die Mitte im Hinblick auf die Längserstreckung der Lamelle von dem ersten seitlichen Ende der Lamelle zum gegenüber liegenden zweiten seitlichen Ende der Lamelle gemeint, also die Mitte der Erstreckung der Lamelle parallel zu ihrer Drehachse. Dabei verläuft der erste Gefälleabschnitt abfallend zum ersten seitlichen Ende der Lamelle, während der zweite Gefälleabschnitt abfallend zu dem gegenüber liegenden zweiten seitlichen Ende der Lamelle verläuft.

Somit wird verhindert, dass bei einem Öffnen der Lamellen der auf den Lamellen gesammelte Niederschlag und/oder Schmutz in den Raum unter der Überdachung gelangt.

In der Schließstellung bilden die Lamellen eine geschlossene Dachfläche. Mit der Öffnungsstellung der Lamellen ist eine Verschwenkposition der Lamellen abweichend von der Schließstellung gemeint, wobei insbesondere die maximal freie Dachfläche entsteht. Insbesondere können die Lamellen in der Öffnungsstellung um 90° gegenüber der Schließstellung verschwenkt sein. Insbesondere können die Lamellen in der Öffnungsstellung um 90° gegenüber der Horizontalen ausgerichtet sein. Insbesondere können die Lamellen jedoch in beliebigen Zwischenpositionen zwischen der Schließstellung und der Öffnungsstellung festlegbar sein, insbesondere mittels eines Stoppens des Öffnungsvorgangs und/oder des Schließvorgangs. Insbesondere können die Lamellen in eine beliebige Öffnungsstellung verschwenkt werden, in der die Lamellen um einen Winkel von 1° bis 175°, insbesondere um 45° oder 60° oder 75° oder 90° oder 105° oder 120° oder 135° oder 140° oder 150° oder 165° oder 175°, gegenüber der Schließstellung verschwenkt sind.

Beim Verschwenken der Lamellen in Drehrichtung zur Öffnungsstellung wird jeweils ein Teil der Lamellen nach unten verschwenkt, wobei dieser Teil einer Lamelle die Ablaufrinne aufweist, in die der auf die Lamelle auftreffende Regen abfließt.

Jede Lamelle weist eine Breite, eine Höhe und eine Längserstreckung entsprechend den drei Raumdimensionen auf. Dabei verlaufen die Drehachsen der Lamellen mittelbar oder unmittelbar von einem Träger mittelbar oder unmittelbar zum anderen Träger, wobei die tatsächliche Längserstreckung der Lamelle kleiner oder gleich oder größer als der Abstand zwischen den Trägern sein kann. Die Längserstreckung der Lamellen parallel zu ihrer Drehachse wird durch die seitlichen Enden der Lamellen begrenzt.

Insbesondere kann die Ablaufrinne der Lamelle zumindest teilweise mittels einer insbesondere parallel zur Längserstreckung verlaufenden Längskante der Lamelle ausgebildet sein.

Insbesondere kann jede Lamelle durch ein Längsprofil, insbesondere Hohlprofil, gebildet sein. Das Längsprofil jeder Lamelle kann einteilig oder mehrteilig, insbesondere aus mehreren formschlüssig und/oder kraftschlüssig und/oder stoffschlüssig verbundenen Längsprofilen, gebildet sein.

Insbesondere können die Lamellen jeweils einen durchgehenden Querschnitt aufweisen.

Insbesondere können die Lamellen jeweils um eine parallel zu ihrer Längserstreckung verlaufende Drehachse verschwenkbar gelagert sein.

Insbesondere kann ein Niederschlag mittels eines Regensensors detektiert werden.

Insbesondere kann die Überdachung selbst eine Steuereinheit aufweisen und/oder von einer externen Steuereinheit angesteuert werden. Hierzu kann die Steuereinheit mit der Überdachung mittels eines Kabels und/oder kabellos, insbesondere mittels einer Infrarot-Verbindung und/oder einer Bluetooth-Verbindung und/oder einer Funkverbindung, verbunden sein.

Insbesondere können die Träger parallel zueinander verlaufen. Insbesondere können die Träger in einem Winkel zueinander verlaufen, wobei die Länge der aufeinanderfolgenden Lamellen korrespondierend zu dem Winkel zwischen den Trägern abnimmt.

Die zwei Träger können dabei jeweils an einem Gebäude montiert sein. Alternativ kann einer der Träger an einem Gebäude montiert sein. In dem Fall kann der Träger auf der anderen Seite mittels zumindest eines insbesondere senkrechten Pfostens gestützt werden. Alternativ kann die Überdachung freistehend montiert sein und von mehreren insbesondere senkrechten Pfosten getragen werden.

Bevorzugt sind an einem oder beiden seitlichen Enden der Lamelle in Richtung auf einen oder beide Träger Wasserspeier angeordnet, über die das Regenwasser aus der Ablaufrinne in Regenrinnen an einem oder beiden Trägern abgeleitet wird.

Über solche Wasserspeier an einem oder an beiden seitlichen Enden der Lamelle kann das Regenwasser in Regenrinnen an einem der Träger oder an beiden Trägern abgeleitet werden.

Erfindungsgemäß ist das Gefälle oder die Gefälleabschnitte in der Ablaufrinne durch eine in die Ablaufrinne eingelegte Einlage, insbesondere eine Kunststoffeinlage, gebildet. Durch eine solche Einlage ist die Fertigung der Lamelle vereinfacht, da das Gefälle oder die beiden Gefälleabschnitte durch die in die Ablaufrinne eingelegte Einlage gebildet wird, während die Lamelle selbst als einfach herzustellendes Profil, beispielsweise als Aluminiumprofil ausgebildet ist.

Dabei kann die Einlage an der Lamelle angeschraubt sein und/oder die Einlage liegt formschlüssig und/oder kraftschlüssig in der Ablaufrinne der Lamelle ein.

Vorzugsweise weist die Einlage, insbesondere in Form einer Kunststoffeinlage, gegenüber der Ablaufrinn in Richtung der Drehachse der Lamellen ein Übermaß auf und ist zwischen endseitigen Abschlüssen der Ablaufrinne eingeklemmt, sodass sich die Einlage durch eine Vorspannung nach oben wölbt. Durch das Übermaß der Einlage gegenüber der Ablaufrinne der Lamelle in Richtung der Erstreckung parallel zur Drehachse der Lamelle wird aufgrund des Einklemmens der Einlage automatisch eine Vorspannung erzeugt, durch die sich die Einlage nach oben wölbt und hierdurch ausgehend von der Mitte einen auf die beiden seitlichen Enden gerichteten abfallenden Verlauf zur Ableitung von Regenwasser zu beiden Seiten ausbildet.

Alternativ oder kumulativ kann die Einlage mittig mit einem Abstandselement unterlegt sein. Ein solches Abstandelement für stets zu einer Wölbung der Einlage nach oben, wodurch wiederum automatisch ausgehend von der Position des Abstandselementes, bevorzugt mittig, ein auf die beiden seitlichen Enden gerichteter abfallenden Verlauf zur Ableitung von Regenwasser zu beiden Seiten ausbildet wird.

Vorzugsweise weist der beim Verschwenken der Lamellen in Drehrichtung zur Öffnungsstellung aus der Schließstellung der Lamellen nach oben ausschwenkende Teil der Lamellen eine Lippe auf. Beim Verschwenken der Lamellen in Drehrichtung zur Öffnungsstellung wird der Teil der Lamelle, der die Ablaufrinne aufweist, nach unten verschwenkt. Folglich wird ein anderer Teil der Lamelle nach oben verschwenkt. Dieser nach oben ausschwenkende Teil der Lamelle weist Vorzugsweise eine Lippe auf. Insbesondere kann eine derartige Lippe durch eine insbesondere parallel zu der Längserstreckung verlaufenden Längskante der Lamelle gebildet sein und/oder durch eine zusätzliche an das Profil der Lamelle angebrachte Gummilippe ausgebildet sein.

Bevorzugt weist beim Verschwenken der Lamellen in Drehrichtung zur Öffnungsstellung jeweils ein aus der Schließstellung der Lamellen nach oben ausschwenkende Teil der Lamellen eine Lippe auf, wobei zumindest in der Schließstellung der Lamellen die Lippe einer ersten Lamelle und die der Lippe zugewandte Ablaufrinne einer benachbarten Lamelle ineinandergreifen. Dabei können die Lippe der ersten Lamelle und die Ablaufrinne der benachbarten Lamelle ähnlich wie beim sogenannten Male-Female-Prinzip korrespondieren und zusammenwirken.

Vorzugsweise weist der beim Verschwenken der Lamellen in Drehrichtung zur Öffnungsstellung jeweils ein aus der Schließstellung der Lamellen nach oben ausschwenkende Teil der Lamellen eine Lippe auf, wobei die Lippe einer ersten Lamelle unmittelbar oder mittelbar, insbesondere über zumindest ein Dichtelement, dichtend, insbesondere wasserdicht, mit der Ablaufrinne einer benachbarten Lamelle korrespondiert. Dadurch kann, insbesondere bei einem Überlaufen des Wassers über die Ablaufrinne, zwischen der Lippe der ersten Lamelle und Ablaufrinne der benachbarten Lamelle kein Wasser durchfließen. Es wird somit verhindert, dass bei einem starken Niederschlag in der Schließstellung der Lamellen Wasser und/oder Schmutz zwischen den Lamellen auf den Raum unter der Überdachung gelangt.

Insbesondere kann dabei die Lippe der ersten Lamelle einen Wasserablauf zu der Ablaufrinne der benachbarten Lamelle bilden. Dadurch kann die Wasserableitung in die Ablaufrinnen optimiert werden.

Insbesondere kann dabei zumindest eine der Lamellen, insbesondere jede Lamelle eine Oberseite aufweisen, die derart beschichtet ist, dass das auf der Lamelle gesammelte Wasser leicht abfließt. Hierzu kann eine Beschichtung wasserabweisend und/oder besonders glatt ausgeführt sein. Alternativ oder kumulativ kann die Oberfläche der Oberseite derart bearbeitet und/oder hergestellt sein, insbesondere durch Feilen und/oder Schleifen und/oder Fräsen, dass die Oberfläche besonders glatt ist.

Vorzugsweise weist zumindest einer der Träger eine Regenrinne auf. Insbesondere kann die Regenrinne seitlich neben dem Träger und/oder parallel zu dem Träger verlaufend angeordnet sein. Dadurch kann das aus den Ablaufrinnen abfließende Wasser in der Regenrinne gesammelt und abgeleitet werden. Insbesondere kann die Regenrinne gegenüber der Horizontalen geneigt sein.

Bevorzugt weist die Überdachung zumindest einen insbesondere senkrechten Pfosten auf, der zumindest einen der Träger stützt. Dabei kann einer der Träger an einem Gebäude montiert sein, während der andere Träger von dem zumindest einen Pfosten gestützt werden kann. Insbesondere kann jeweils ein Träger von zumindest einem, insbesondere von zwei Pfosten gestützt werden.

Bevorzugt weist die Überdachung zumindest einen insbesondere senkrechten Pfosten auf, der zumindest einen der Träger stützt, wobei der Pfosten ein Fallrohr zur Ableitung von Wasser, insbesondere von Wasser aus dem von dem Pfosten gestützten Träger, aufweist. Insbesondere kann der Pfosten durch ein Hohlprofil gebildet sein. Insbesondere kann bei einem mittels eines Hohlprofils ausgebildeten Pfosten das Fallrohr in dem Hohlprofil des Pfostens aufgenommen sein.

Vorzugsweise weist die Überdachung einen aus mehreren Trägern gebildeten Rahmen auf. Insbesondere kann der Rahmen von mehreren, insbesondere vier an den Ecken des Rahmens angeordneten Pfosten getragen werden. Alternativ oder kumulativ kann der Rahmen an einem oder mehreren Gebäudestürzen montiert sein.

Bevorzugt weist zumindest einer der Träger eine Regenrinne und die Überdachung zumindest einen den Träger stützenden insbesondere senkrechten Pfosten auf, wobei ein erster Ablaufbogen angeordnet ist, der von der Regenrinne zu dem Pfosten, insbesondere zu einem in dem Pfosten angeordneten Fallrohr, führt. Hierdurch kann das Wasser aus der Regenrinne durch den Ablaufbogen hin zu dem Pfosten abgeleitet werden. Hierdurch wird eine ausreichende Regenwasserabfuhr gewährleistet.

Besonders bevorzugt weisen jedoch beide Träger jeweils eine Regenrinne auf, die jeweils in ein Fallrohr mündet. Hierdurch kann die auf die Überdachung auftreffende Niederschlagsmenge aufgeteilt und über beide Seiten der Überdachung abgeführt werden.

Insbesondere kann die Regenrinne dabei seitlich neben dem Träger parallel zu dem Träger verlaufend angeordnet sein und der Ablaufbogen durch eine Ausklinkung des Trägers zu dem Pfosten und/oder zu dem Fallrohr geführt sein.

Vorzugsweise weist die Überdachung zumindest einen Regensensor auf. Dadurch kann ein Niederschlag und/oder ein Niederschlagsende detektiert werden.

Insbesondere kann der Regensensor als permanent bestromter Kontakt ausgebildet sein oder einen permanent bestromten Kontakt aufweisen. Wenn sich auf dem Kontakt Wasser befindet, ändert sich der Widerstand und/oder die Temperatur des Regensensors, sodass ein Anfang eines Niederschlags detektiert werden kann. Das auf dem Regensensor befindliche Wasser wird durch eine gewisse mit der Bestromung des Regensensors erzeugte Heizleistung verdampft, sodass der Widerstand und/oder die Temperatur des Regensensors nach Ende eines Niederschlags sich wieder verändert. Auf diese Weise kann sowohl der Beginn als auch das Ende des Niederschlags detektiert werden.

Bevorzugt weist die Überdachung eine insbesondere programmierbare Steuereinheit auf, mittels welcher der Antrieb gesteuert wird. Durch eine Programmierung der Steuereinheit, kann die Überdachung an die Anforderungen angepasst werden.

Bevorzugt wird der Beginn einer Niederschlagsphase mittels eines Regensensors detektiert und die Lamellen werden aus einer Öffnungsstellung in die Schließstellung verschwenkt. Hierdurch kann eine automatische Ansteuerung der Lamellen in Abhängigkeit des Beginns und/oder Endes einer Niederschlagsphase erfolgen.

Ein Ausführungsbeispiel der Erfindung ist in den Figuren dargestellt und wird nachfolgend erläutert. Es zeigen:
- Figur 1: eine erfindungsgemäße Überdachung;
- Figur 2: drei Lamellen nach Figur 1;
- Figur 3: einen Querschnitt der Lamellen nach Figur 2 in Schließstellung;
- Figur 4: einen Querschnitt der Lamellen nach Figur 3 in einer ersten Öffnungsstellung;
- Figur 5: einen Querschnitt der Lamellen nach Figur 3 in einer zweiten Öffnungsstellung;
- Figur 6: den Schnitt A - A nach Figur 4.

Die Figuren sind nicht maßstabsgerecht dargestellt. Identische Bauteile sind mit identischen Bezugszeichen versehen.

Die Figur 1 zeigt eine perspektivische Ansicht einer erfindungsgemäßen Überdachung. Die Überdachung weist vier Träger 1, 2, 3, 4 auf, welche einen Rahmen der Überdachung bilden. An den Trägern 1 und 2 sind mehrere Lamellen 10, 20, 30 verschwenkbar gelagert. Dabei sind die Lamellen 10, 20, 30 bezüglich ihrer Längserstreckung um 15° gegenüber der Horizontalen geneigt.

Die Lamellen 10, 20, 30 sind dabei um 90° gegenüber der Schließstellung der Lamellen 10, 20, 30 in Richtung der Öffnungsstellung der Lamellen 10, 20, 30 verschwenkt.

Mittels eines nicht dargestellten Antriebs, welcher mittels einer ebenfalls nicht dargestellten Steuereinheit angesteuert wird, werden die Lamellen 10, 20, 30 je nach Betätigung durch einen Benutzer von der Schließstellung die Öffnungsstellung verschwenkt sowie wieder zur Schließstellung zurück verschwenkt. In der Schließstellung bilden die Lamellen 10, 20, 30 eine geschlossene Dachfläche.

Die Träger 1, 2, 3, 4 werden von drei senkrechten Pfosten 5, 6, 7 und einem weiteren in der Perspektive gemäß Fig. 1 nicht sichtbaren Pfosten an den Ecken zwischen den Trägern 1, 2, 3, 4 getragen.

Die Figur 2 zeigt eine perspektivische Ansicht von drei Lamellen nach Figur 1, nämlich eine erste Lamelle 10, eine benachbarte Lamelle 20 und eine weitere Lamelle 30. Die Lamellen 10, 20, 30 weisen jeweils eine Längserstreckung 55 auf und werden von den seitlichen Enden 210 ,220 begrenzt.

Die Figur 3 zeigt einen Querschnitt der Lamellen nach Figur 2 in der Schließstellung, in der die Lamellen 10, 20, 30 eine geschlossene Dachfläche bilden. Die Lamellen 10, 20, 30 sind jeweils als Hohlkammerprofile ausgebildet. Die Lamellen 10, 20, 30 werden auch ihrer Schließstellung heraus in Richtung des Pfeils 50 in der Bildebene im Uhrzeigersinn in Drehrichtung zur Öffnungsstellung verschwenkt. Beim Verschwenken in Drehrichtung zur Öffnungsstellung weisen die Lamellen 10, 20, 30 somit jeweils einen nach unten ausschwenkenden Teil 11, 21, 31 auf, welcher jeweils eine Ablaufrinne 15, 25, 35 aufweist. Ferner weisen die Lamellen 10, 20, 30 dabei jeweils einen nach oben ausschwenkenden Teil 12, 22, 32 auf.

In der Schließstellung der Lamellen 10, 20, 30 greifen die nach oben ausschwenkenden Teile 12, 22, 32 sowie die nach unten ausschwenkenden Teile 11, 21, 31 ineinander. Die die nach oben ausschwenkenden Teile 12, 22, 32 korrespondieren dichtend mit den Ablaufrinnen 15, 25, 35, sodass in der Schließstellung kein Wasser zwischen der ersten Lamelle 10 und der benachbarten Lamelle 20 sowie zwischen den Lamellen 10 und 30 gelangen kann und hierdurch eine regendichte geschlossene Dachfläche gebildet wird. Dabei kann jedoch das auf die Lamellen 10, 20, 30 auftreffende Wasser in die Ablaufrinnen 15, 25, 35 der Lamellen 10, 20, 30 ablaufen.

Die Figur 4 zeigt einen Querschnitt der Lamellen 10, 20, 30 nach Figur 3 in einer ersten Öffnungsstellung, in der die Lamellen 10, 20, 30 um 30° gegenüber der Schließstellung in Richtung zur Öffnungsstellung gemäß Pfeil 50 verschwenkt sind. Dabei liegen die nach unten ausschwenkenden Teile 11, 21, 31 jeweils geodätisch unterhalb der nach oben ausschwenkenden Teile 12, 22, 32. Sofern aufgrund eines vorherigen Niederschlags noch Regenwasser auf den Lamellen 10, 20, 30 sein sollte, fließt dieses Wasser 51 auch über die Ablaufrinnen 15, 25, 35 zur Seite ab, sodass der Raum unter der Überdachung nicht verunreinigt wird.

Die Figur 5 zeigt einen Querschnitt der Lamellen nach Figur 3 in einer zweiten Öffnungsstellung, in der die Lamellen 10, 20, 30 um 90° gegenüber der Schließstellung verschwenkt sind und eine maximale Öffnung der Dachfläche erzeugt wird.

Die Figur 6 zeigt den Schnitt A - A der Lamelle 20 nach Figur 4. Erkennbar ist die in der Ablaufrinne 25 einliegende Kunststoffeinlage 250, die ausgehend von der Mitte der Längserstreckung der Lamelle 20 zwei Gefälleabschnitte 211, 212 zu den seitlichen Enden 210, 220 der Lamelle 20 ausbildet. Über die beiden Gefälleabschnitte 211, 212 wird Regewasser aus der Ablaufrinne 25 zu beiden Seiten wie durch die Pfeile 230, 240 angedeutet, abgeleitet. Die weitere Ableitung des Regenwassers erfolgt über nicht dargestellte Regenrinnen an den seitlichen Trägern 1, 2 und weiter über Fallrohre, die in die senkrechten Pfosten 5, 6, 7 integriert sind.

Durch die Anordnung zweier Gefälleabschnitte 211, 212 wird die auf die Überdachung auftreffende Niederschlagsmenge aufgeteilt, sodass auch größere Niederschlagsmengen abgeführt werden können. Optisch besonders vorteilhaft ist dabei, dass die Lamellen 10, 20, 30 selbst einen horizontalen Verlauf zwischen den Trägern 1, 2 aufweisen können und das Regenwasser aufgrund des in den Ablaufrinnen 15, 25, 35 der Lamellen 10, 20, 30 angeordneten Gefälles 211, 212 über die seitlichen Enden 210, 220 der Lamellen 10, 20, 30 abgeführt wird.

## Patentansprüche

1. Überdachung mit zumindest zwei Trägern (1, 2), an denen mehrere Lamellen (10, 20, 30) jeweils um eine Drehachse verschwenkbar gelagert sind, wobei die Drehachsen der Lamellen (10, 20, 30) von einem Träger (1; 2) zum anderen Träger (2; 1) verlaufen, wobei die Längserstreckung der Lamellen (10, 20, 30) parallel zu ihrer Drehachse durch die seitlichen Enden (210, 220) der Lamellen (10, 20, 30) begrenzt wird, wobei die Lamellen (10, 20, 30) mittels eines Antriebs von einer Schließstellung, in der die Lamellen (10, 20, 30) eine geschlossene Dachfläche bilden, in eine insbesondere beliebige Öffnungsstellung verschwenkbar sind, sodass ein Teil (11, 21, 31) der Lamellen aus der Schließstellung heraus nach unten verschwenkt wird und an anderer Teil (12, 22, 32) der Lamellen aus der Schließstellung heraus nach oben verschwenkt wird, wobei der beim Verschwenken der Lamellen (10, 20, 30) in Drehrichtung zur Öffnungsstellung aus der Schließstellung der Lamellen (10, 20, 30) heraus nach unten ausschwenkende Teil (11, 21, 31) der Lamellen (10, 20, 30) jeweils eine Ablaufrinne (15, 25, 35) zur Ableitung von Regenwasser aufweist, wobei die Ablaufrinne (15, 25, 35) ein Gefälle in Richtung auf ein seitliches Ende (210, 220) der Lamelle (10, 20, 30) aufweist oder dass die Ablaufrinne zwei Gefälleabschnitte (211, 212) insbesondere ausgehend von der Mitte der Lamelle (10, 20, 30) jeweils in Richtung auf ein seitliches Ende (210, 220) der Lamelle (10, 20, 30) aufweist, **dadurch gekennzeichnet, dass** das Gefälle oder die Gefälleabschnitte (211, 212) in der Ablaufrinne (15, 25, 35) durch eine in die Ablaufrinne (15 ,25 ,35) eingelegte Einlage (250), insbesondere eine Kunststoffeinlage, gebildet ist.

2. Überdachung nach Anspruch 1, **dadurch gekennzeichnet, dass** an einem oder beiden seitlichen Enden (210, 220) der Lamelle (10, 20, 30) in Richtung auf einen oder beide Träger (1, 2) Wasserspeier angeordnet sind, über die das Regenwasser aus der Ablaufrinne (15, 25, 35) in Regenrinnen an einem oder beiden Trägern (1, 2) abgeleitet wird.

3. Überdachung nach Anspruch 1 oder 2, **dadurch gekennzeichnet, dass** die Einlage (250), insbesondere als Kunststoffeinlage, an der Lamelle (10, 20, 30) angeschraubt ist und/oder formschlüssig und/oder kraftschlüssig in der Ablaufrinne (15, 25, 35) der Lamelle (10, 20, 30) einliegt.

4. Überdachung nach einem der vorherigen Ansprüche, **dadurch gekennzeichnet, dass** die Einlage (250), insbesondere als Kunststoffeinlage, gegenüber der Ablaufrinne (15, 25, 35) in Richtung der Drehachse der Lamellen (10, 20, 30) ein Übermaß aufweist und zwischen endseitigen Abschlüssen der Ablaufrinne eingeklemmt ist, sodass sich die Einlage (250) durch eine Vorspannung nach oben wölbt.

5. Überdachung nach einem der vorherigen Ansprüche, **dadurch gekennzeichnet, dass** die Einlage (250) mit einem Abstandselement unterlegt ist, insbesondere mittig mit einem Abstandselement unterlegt ist.

6. Überdachung nach einem der vorherigen Ansprüche, **dadurch gekennzeichnet, dass** der beim Verschwenken der Lamellen (10, 20, 30) in Drehrichtung zur Öffnungsstellung aus der Schließstellung der Lamellen (10, 20, 30) nach oben ausschwenkende Teil (12, 22, 32) der Lamellen (10, 20, 30) eine Lippe aufweist.

7. Überdachung nach einem der vorherigen Ansprüche, **dadurch gekennzeichnet, dass** der beim Verschwenken der Lamellen (10, 20, 30) in Drehrichtung zur Öffnungsstellung jeweils ein aus der Schließstellung der Lamellen (10, 20, 30) nach oben ausschwenkende Teil (12, 22, 32) der Lamellen (10, 20, 30) eine Lippe aufweist, wobei zumindest in der Schließstellung der Lamellen (10, 20, 30) die Lippe einer ersten Lamelle (10) und die der Lippe zugewandte Ablaufrinne (25) einer benachbarten Lamelle (20) ineinandergreifen.

8. Überdachung nach einem der vorherigen Ansprüche, **dadurch gekennzeichnet, dass** beim Verschwenken der Lamellen (10, 20, 30) in Drehrichtung zur Öffnungsstellung jeweils ein aus der Schließstellung der Lamellen (10, 20, 30) nach oben ausschwenkende Teil (12, 22, 32) der Lamellen (10, 20, 30) eine Lippe aufweist, wobei die Lippe einer ersten Lamelle (10) unmittelbar oder mittelbar, insbesondere über zumindest ein Dichtelement, dichtend, insbesondere wasserdicht, mit der Ablaufrinne (25) einer benachbarten Lamelle (20) korrespondiert.

9. Überdachung nach einem der vorherigen Ansprüche, **dadurch gekennzeichnet, dass** zumindest einer der Träger (1, 2) eine Regenrinne (20) aufweist, insbesondere dass die Regenrinne seitlich neben dem Träger (1, 2) und/oder parallel zu dem Träger (1, 2) verlaufend angeordnet ist.

10. Überdachung nach einem der vorherigen Ansprüche, **dadurch gekennzeichnet, dass** die Überdachung (1) zumindest einen insbesondere senkrechten Pfosten (5, 6, 7) aufweist, der zumindest einen der Träger (1, 2) stützt.

11. Überdachung nach Anspruch 10, **dadurch gekennzeichnet, dass** der Pfosten (5, 6, 7) ein Fallrohr zur Ableitung von Wasser, insbesondere von Wasser aus dem von dem Pfosten (5, 6, 7) gestützten Träger (1, 2), aufweist, insbesondere dass der Pfosten (5, 6, 7) durch ein Hohlprofil gebildet ist.

12. Überdachung nach einem der vorherigen Ansprüche, **dadurch gekennzeichnet, dass** die Überdachung (1) einen aus mehreren Trägern (1, 2, 3, 4) gebildeten Rahmen aufweist, insbesondere dass der Rahmen von mehreren, insbesondere an den Ecken des Rahmens angeordneten Pfosten (5, 6, 7) getragen wird.

13. Überdachung nach einem der vorherigen Ansprüche, **dadurch gekennzeichnet, dass** zumindest einer der Träger (1, 2) eine Regenrinne aufweist und die Überdachung (1) zumindest einen den Träger (1, 2) stützenden insbesondere senkrechten Pfosten (5, 6, 7) aufweist, wobei ein Ablaufbogen angeordnet ist, der von der Regenrinne zu dem Pfosten (5, 6, 7), insbesondere zu einem in dem Pfosten (5, 6, 7) angeordneten Fallrohr, führt.

## Claims

1. Roof with at least two beams (1, 2), on which multiple slats (10, 20, 30) are each pivotably mounted about an axis of rotation, wherein the axes of rotation of the slats (10, 20, 30) extend from one beam (1, 2) to the other beam (2, 1), wherein the longitudinal extension of the slats (10, 20, 30) parallel to their axis of rotation is limited by the lateral ends (210, 220) of the slats (10, 20, 30), wherein the slats (10, 20, 30) can be pivoted by means of a drive from a closed position, in which the slats (10, 20, 30) form a closed roof surface, into, in particular, any desired open position, such that a section (11, 21, 31) of the slats is pivoted downwards out of the closed position and another section (12, 22, 32) of the slats is pivoted upwards out of the closed position, wherein the section (11, 21, 31) of the slats (10, 20, 30) tilting downwards when pivoting the slats (10, 20, 30) in the direction of rotation to the open position from the closed position of the slats (10, 20, 30) has a drainage channel (15, 25, 35), in each case, for draining rain water, wherein the drainage channel (15, 25, 35) has a slope in the direction of a lateral end (210, 220) of the slat (10, 20, 30) or that the drainage channel has two slope sections (211, 212) starting, in particular, from the center of the slat (10, 20, 30), in each case, in the direction of a lateral end (210, 220) of the slat (10, 20, 30), **characterized in that** the slope or slope sections (211, 212) in the drainage channel (15, 25, 35) are formed by an insert (250) inserted in the drainage channel (15, 25, 35), in particular, a plastic insert.

2. Roof according to claim 1, **characterized in that** water spouts are arranged at one or both lateral ends (210, 220) of the slat (10, 20, 30) in the direction of one or both beams (1, 2), through which the rain water is drained from the drainage channel (15, 25, 35) into rain gutters on one or both beams (1, 2).

3. Roof according to claim 1 or 2, **characterized in that** the insert (250), in particular as a plastic insert, is screwed to the slat (10, 20, 30) and/or rests in a form-fitted and/or force-fitted matter in the drainage channel (15, 25, 35) of the slat (10, 20, 30).

4. Roof according to any one of the preceding claims, **characterized in that** the insert (250), in particular as a plastic insert, is oversized relative to the drainage channel (15, 25, 35) in the direction of the axis of rotation of the slats (10, 20, 30) and is clamped between closures at the ends of the drainage channel, such that the insert (250) arches upwards due to prestressing.

5. Roof according to any one of the preceding claims, **characterized in that** the insert (250) is underlaid with a spacer element, in particular underlaid centrally with a spacer element.

6. Roof according to any one of the preceding claims, **characterized in that** the section (12, 22, 32) of the slats (10, 20, 30) tilting upwards when pivoting the slats (10, 20, 30) in the direction of rotation to the open position from the closed position of the slats (10, 20, 30) has a lip.

7. Roof according to any one of the preceding claims, **characterized in that** the section (12, 22, 32) of the slats (10, 20, 30) tilting upwards when pivoting the slats (10, 20, 30) in the direction of rotation to the open position, in each case, from the closed position of the slats (10, 20, 30) has a lip, wherein, at least in the closed position of the slats (10, 20, 30), the lip of a first slat (10) and the drainage channel (25) of an adjacent slat (20) facing the lip interlock.

8. Roof according to any one of the preceding claims, **characterized in that** the section (12, 22, 32) of the slats (10, 20, 30) tilting upwards when pivoting the slats (10, 20, 30) in the direction of rotation to the open position, in each case, from the closed position of the slats (10, 20, 30) has a lip, wherein the lip of a first slat (10) corresponds directly or indirectly, in particular through at least one sealing element, in a sealing manner, in particular a watertight manner, with the drainage channel (25) of an adjacent slat (20).

9. Roof according to any one of the preceding claims, **characterized in that** at least one of the beams (1, 2) has a rain gutter (20), in particular **in that** the rain gutter is arranged extending laterally next to the beam (1, 2) and/or parallel to the beam (1, 2).

10. Roof according to any one of the preceding claims, **characterized in that** the roof (1) has at least one, in particular, upright post (5, 6, 7), which supports at least one of the beams (1, 2).

11. Roof according to claim 10, **characterized in that** the posts (5, 6, 7) have a downpipe for draining water, in particular water from the beams (1, 2) supported by the posts (5, 6, 7), in particular **in that** the posts (5, 6, 7) are formed by a hollow section.

12. Roof according to any one of the preceding claims, **characterized in that** the roof (1) has a frame formed from multiple beams (1, 2, 3, 4), in particular **in that** the frame is supported by multiple posts (5, 6, 7), arranged, in particular, at the corners of the frame.

13. Roof according to any one of the preceding claims, **characterized in that** at least one of the beams (1, 2) has a rain gutter and the roof (1) has at least one, in particular, upright post (5, 6, 7) supporting the beam (1, 2), wherein an outlet bend is arranged, which leads from the rain gutter to the posts (5, 6, 7), in particular to a downpipe arranged in the posts (5, 6, 7).

## Revendications

1. Toiture avec au moins deux supports (1, 2) sur lesquels plusieurs lamelles (10, 20, 30) sont montées respectivement de manière pivotante autour d'un axe de rotation, dans laquelle les axes de rotation des lamelles (10, 20, 30) s'étendent d'un support (1 ; 2) à l'autre support (2 ; 1), dans laquelle l'extension longitudinale des lamelles (10, 20, 30) est limitée parallèlement à leur axe de rotation par les extrémités latérales (210, 220) des lamelles (10, 20, 30), dans laquelle les lamelles (10, 20, 30) peuvent être pivotées au moyen d'un entraînement d'une position de fermeture, dans laquelle les lamelles (10, 20, 30) forment une surface de toit fermée, à une position d'ouverture en particulier quelconque, de sorte qu'une partie (11, 21, 31) des lamelles soit pivotée vers le bas à partir de la position de fermeture et une autre partie (12, 22, 32) des lamelles est pivotée vers le haut à partir de la position de fermeture, dans laquelle la partie (11, 21, 31) des lamelles (10, 20, 30) pivotant vers le bas à partir de la position de fermeture des lamelles (10, 20, 30) lorsque les lamelles (10, 20, 30) sont pivotées dans la direction de rotation vers la position d'ouverture présente respectivement un canal d'écoulement (15, 25, 35) pour évacuer de l'eau de pluie, dans laquelle le canal d'écoulement (15, 25, 35) présente une pente en direction d'une extrémité latérale (210, 220) de la lamelle (10, 20, 30) ou en ce que le canal d'écoulement présente deux sections de pente (211, 212), en particulier partant du centre de la lamelle (10, 20, 30) respectivement en direction d'un côté latéral (210, 220) de la lamelle (10, 20, 30), **caractérisée en ce que** la pente ou les sections de pente (211, 212) dans le canal d'écoulement (15, 25, 35) sont formées par un insert (250), en particulier un insert en plastique, inséré dans le canal d'écoulement (15, 25, 35).

2. Toiture selon la revendication 1, **caractérisée en ce que** des gargouilles sont disposées à une ou aux deux extrémités latérales (210, 220) de la lamelle (10, 20, 30) en direction d'un ou des deux supports (1, 2) par lesquelles l'eau de pluie est évacuée du canal d'écoulement (15, 25, 35) dans des gouttières au niveau d'un ou des deux supports (1, 2).

3. Toiture selon la revendication 1 ou 2, **caractérisée en ce que** l'insert (250), en particulier en tant qu'insert en plastique, est vissé sur la lamelle (10, 20, 30) et/ou est inséré par complémentarité de formes et/ou à force dans le canal d'écoulement (15, 25, 35) de la lamelle (10, 20, 30).

4. Toiture selon l'une quelconque des revendications précédentes, **caractérisée en ce que** l'insert (250), en particulier en tant qu'insert en plastique, est surdimensionné par rapport au canal d'écoulement (15, 25, 35) en direction de l'axe de rotation des lamelles (10, 20, 30) et est coincé entre des terminaisons côté extrémité du canal d'écoulement, de sorte que l'insert (250) se courbe vers le haut sous l'effet d'une précontrainte.

5. Toiture selon l'une quelconque des revendications précédentes, **caractérisée en ce que** l'insert (250) est soutenu par un élément d'écartement, en particulier est soutenu au centre par un élément d'écartement.

6. Toiture selon l'une quelconque des revendications précédentes, **caractérisée en ce que** la partie (12, 22, 32) des lamelles (10, 20, 30) pivotant vers le haut lors du pivotement des lamelles (10, 20, 30) dans le sens de rotation vers la position d'ouverture à partir de la position de fermeture des lamelles (10, 20, 30) présente une lèvre.

7. Toiture selon l'une quelconque des revendications précédentes, **caractérisée en ce que**, lors du pivotement des lamelles (10, 20, 30) dans le sens de rotation vers la position d'ouverture, respectivement une partie (12, 22, 32) des lamelles (10, 20, 30) pivotant de la position de fermeture des lamelles (10, 20, 30) vers le haut présente une lèvre, dans laquelle la lèvre d'une première lamelle (10) et le canal d'écoulement (25) d'une lamelle (20) voisine tournée vers la lèvre s'engagent l'un dans l'autre au moins dans la position de fermeture des lamelles (10, 20, 30).

8. Toiture selon l'une quelconque des revendications précédentes, **caractérisée en ce que**, lors du pivotement des lamelles (10, 20, 30) dans le sens de rotation vers la position d'ouverture, respectivement une partie (12, 22, 32) des lamelles (10, 20, 30) pivotant de la position de fermeture des lamelles (10, 20, 30) vers le haut présente une lèvre, dans laquelle la lèvre d'une première lamelle (10) correspond directement ou indirectement, en particulier par l'intermédiaire d'au moins un élément d'étanchéité, de manière étanche, en particulier de manière étanche à l'eau, au canal d'écoulement (25) d'une lamelle voisine (20).

9. Toiture selon l'une quelconque des revendications précédentes, **caractérisée en ce qu'**au moins un des supports (1, 2) présente une gouttière (20), en particulier **en ce que** la gouttière est disposée latéralement à côté du support (1, 2) et/ou parallèlement au support (1, 2).

10. Toiture selon l'une quelconque des revendications précédentes, **caractérisée en ce que** la toiture (1) présente au moins un montant (5, 6, 7), en particulier vertical, qui supporte au moins un des supports (1, 2).

11. Toiture selon la revendication 10, **caractérisée en ce que** le montant (5, 6, 7) présente un tuyau de descente pour évacuer de l'eau, en particulier de l'eau provenant du support (1, 2) supporté par le montant (5, 6, 7), en particulier **en ce que** le montant (5, 6, 7) est formé par un profilé creux.

12. Toiture selon l'une quelconque des revendications précédentes, **caractérisée en ce que** la toiture (1) présente un cadre formé de plusieurs supports (1, 2, 3, 4), en particulier **en ce que** le cadre est supporté par plusieurs montants (5, 6, 7) disposés en particulier aux angles du cadre.

13. Toiture selon l'une quelconque des revendications précédentes, **caractérisée en ce qu'**au moins un des supports (1, 2) présente une gouttière et la toiture (1) présente au moins un montant (5, 6, 7), en particulier vertical, soutenant le support (1, 2), dans laquelle est disposé un coude d'évacuation qui mène de la gouttière au montant (5, 6, 7), en particulier à un tuyau de descente disposé dans le montant (5, 6, 7).
